# FASCICULE DE BREVET EUROPEEN

(11) **EP 3 810 986 B1**
(45) Date de publication et mention de la délivrance du brevet: **08.03.2023**
(21) Numéro de dépôt: 19737166.9
(22) Date de dépôt: 22.05.2019
(51) Int. Cl.: F21V 17/10, F21S 41/39, F21S 43/27, F21S 41/55

(54) **BLOC OPTIQUE À RÉFLECTEUR INDEXÉ PAR LE MASQUE**
OPTISCHE EINHEIT MIT EINEM DURCH DIE MASKE INDEXIERTEN REFLEKTOR
OPTICAL UNIT HAVING A REFLECTOR INDEXED BY THE MASK

(30) Priorité: 20.06.2018 FR 1855425
(43) Date de publication de la demande: 28.04.2021
(73) Titulaire: PSA Automobiles SA, 78300 Poissy (FR)
(72) Inventeur: ROYER, Guillaume, 91680 BRUYERES LE CHATEL (FR); PERON, Rodolphe, 95220 HERBLAY (FR)
(86) Numéro de dépôt international: PCT/FR2019/051174
(87) Numéro de publication internationale: WO 2019/243682

(56) Documents cités:
- WO-A1-2017/068309
- CN-U- 207 394 718
- FR-A1- 2 965 040
- JP-A- 2012 169 151
- JP-A- 2016 149 373
- US-A- 6 036 342

## Description

L'invention concerne les blocs optiques, éventuellement de véhicules, assurant au moins une fonction photométrique de signalisation ou d'éclairage.

Certains blocs optiques, généralement destinés à équiper des véhicules, éventuellement automobile, comprennent au moins un bloc optique comportant un boîtier et une glace solidarisée fixement à une partie avant du boîtier. Ce boîtier délimite un espace interne qui loge au moins une source de photons associée à un réflecteur et à un masque participant ensemble à au moins une fonction photométrique de signalisation ou d'éclairage.

Pour que la fonction photométrique soit correctement assurée, il est indispensable que le réflecteur soit précisément positionné, avec un bon iso-statisme, par rapport au boîtier de son bloc optique, suivant trois directions perpendiculaires entre elles. Pour obtenir ce positionnement précis et ce bon iso-statisme, le réflecteur est habituellement solidarisé au boîtier au moyen de vis, ce qui nécessite de prévoir des pattes de fixation sur le boîtier et/ou sur le réflecteur, et donc complexifie et augmente les coûts du moule du boîtier et/ou du moule du réflecteur. En outre, cela complexifie et donc rend plus onéreux l'assemblage du bloc optique.

L'invention a notamment pour but d'améliorer la situation.

Les documents WO 2017/068309 A1 et CN207394718U décrivent des moyens de fixation connus.

L'invention propose un bloc optique comprenant, d'une part, un boîtier délimitant un espace interne logeant au moins une source de photons associée à un réflecteur et à un masque participant ensemble à au moins une fonction photométrique, et, d'autre part, une glace solidarisée fixement à une partie avant du boîtier.

Ce bloc optique se caractérise par le fait que :
- son masque comprend une partie arrière opposée à la glace et comportant un plot (ou fût) muni d'un trou fileté coopérant avec une vis traversant un trou correspondant défini dans une paroi arrière du boîtier, et d'au moins une ailette d'indexage définie suivant une direction choisie, et
- son réflecteur comprend une partie arrière interposée entre la paroi arrière du boîtier et la partie arrière (correspondante) du masque et munie d'une ouverture présentant une forme homologue à une forme du plot et traversée par une partie d'extrémité de ce dernier afin que le réflecteur soit indexé en position par rapport au masque suivant cette direction choisie tout en l'immobilisant par rapport à la paroi arrière du boîtier.

On obtient ainsi un positionnement et un iso-statisme naturels du réflecteur par rapport au boîtier par le biais du masque, sans qu'il faille prévoir des moyens de fixation dédiés du réflecteur sur ce boîtier.

Le bloc optique selon l'invention peut comporter d'autres caractéristiques qui peuvent être prises séparément ou en combinaison, et notamment :
- son masque peut comprendre deux parties arrière opposées à la glace et comportant respectivement deux plots munis d'ailettes d'indexage définies respectivement suivant deux directions perpendiculaires entre elles. Dans ce cas, son réflecteur comprend deux parties arrière interposées entre la paroi arrière du boîtier et respectivement les deux parties arrière du masque et munies respectivement d'ouvertures présentant des formes homologues aux formes respectives de ces deux plots et traversées respectivement par des parties d'extrémité de ces derniers afin que le réflecteur soit indexé en position par rapport au masque suivant respectivement ces deux directions tout en l'immobilisant par rapport à la paroi arrière du boîtier ;
- chaque plot peut être muni sur sa périphérie, en deux endroits opposés, de deux ailettes d'indexage définies dans un même plan parallèle à la direction choisie concernée,
- son réflecteur peut comprendre une face arrière orientée vers la paroi arrière du boîtier et munie, à proximité de chaque ouverture, d'au moins deux protubérances contactant cette paroi arrière du boîtier en positionnant le réflecteur par rapport à la paroi arrière du boîtier suivant une autre direction choisie, perpendiculaire à chaque direction choisie d'une ailette d'indexage ;
   > la face arrière de son réflecteur peut être munie autour de chaque ouverture de quatre protubérances présentant des orientations différant deux à deux de 90° ;
- il peut constituer un feu arrière d'un véhicule ;
   > la fonction photométrique peut être choisie parmi une fonction de feu de position, une fonction de feu de jour (ou DRL (« Daytime running Light (ou Lamp) »)), une fonction d'indicateur de changement de direction (ou clignotant), une fonction feu de stop, une fonction de feu de recul, une fonction de feu de route, une fonction de feu de croisement et une fonction de feu antibrouillard ;
- la source de photons peut comprendre au moins une diode électroluminescente

L'invention propose également un véhicule, éventuellement de type automobile, et comprenant au moins un bloc optique du type de celui présenté ci-avant.

D'autres caractéristiques et avantages de l'invention apparaîtront à l'examen de la description détaillée ci-après, et des dessins annexés (obtenus en CAO/DAO (« Conception Assistée par Ordinateur/Dessin Assisté par Ordinateur »), d'où le caractère apparemment discontinu de certaines lignes), sur lesquels :
- la figure 1 illustre de façon schématique, dans une vue en perspective du côté arrière, une partie d'un exemple de réalisation d'un bloc optique selon l'invention, sans la partie arrière du boîtier,
- la figure 2 illustre de façon schématique, dans une vue en perspective du côté arrière, le bloc optique de la figure 1 avec la partie arrière du boîtier,
- la figure 3 illustre de façon schématique, dans une vue en coupe dans un plan XZ le bloc optique de la figure 2,
- la figure 4 illustre de façon schématique, dans une vue en perspective du côté arrière, une partie du bloc optique de la figure 1, contenant un premier plot du masque traversant partiellement une première ouverture du réflecteur, et
- la figure 5 illustre de façon schématique, dans une vue en perspective du côté arrière, une partie du bloc optique de la figure 1, contenant un second plot du masque traversant partiellement une seconde ouverture du réflecteur.

L'invention a notamment pour but de proposer un bloc optique BO assurant au moins une fonction photométrique, et comportant un masque M assurant notamment l'indexage en position de son réflecteur RP.

Dans ce qui suit, on considère, à titre d'exemple non limitatif, que le bloc optique BO est destiné à équiper un véhicule automobile. Mais l'invention n'est pas limitée à cette application. En effet le bloc optique BO peut équiper tout appareil, système, installation ou bâtiment, et notamment tout véhicule (terrestre, maritime (ou fluvial), ou aérien) devant assurer au moins une fonction photométrique d'éclairage ou de signalisation.

Par ailleurs, on considère dans ce qui suit, à titre d'exemple non limitatif, que le bloc optique BO est un feu arrière. Par exemple, ce feu arrière peut équiper une partie d'un hayon arrière ou d'une porte de coffre arrière ou d'une aile arrière de véhicule. Mais le bloc optique pourrait également être un feu avant ou un projecteur (ou phare) avant.

Sur les figures 1 à 5, la direction X est la direction longitudinale du véhicule, laquelle est parallèle aux côtés latéraux comportant les portières latérales, la direction Y est la direction transversale du véhicule, laquelle est perpendiculaire aux côtés latéraux et à la direction longitudinale X, et la direction Z est la direction verticale du véhicule, laquelle est perpendiculaire aux directions longitudinale X et transversale Y.

On a schématiquement illustré sur les figures 1 à 3 une partie d'un exemple de bloc optique BO selon l'invention (ici un feu arrière de véhicule automobile).

Comme illustré un bloc optique BO, selon l'invention, comprend, d'une part, un boîtier BB délimitant un espace interne logeant notamment au moins une source de photons (non représentée), un masque M et un réflecteur RP participant ensemble à au moins une fonction photométrique, et, d'autre part, une glace GL solidarisée fixement à une partie avant du boîtier BB.

On considère dans ce qui suit, à titre d'exemple non limitatif, que la fonction photométrique assurée par le bloc optique BO est une fonction de feu de position (ou veilleuse ou encore lanterne). Mais il pourrait s'agir d'une autre fonction photométrique, comme par exemple une fonction de feu de jour (ou DRL (Daytime running Light (ou Lamp) - signalisation lumineuse allumée automatiquement lorsque le véhicule est mis en fonctionnement pendant le jour)), une fonction d'indicateur de changement de direction (ou clignotant), une fonction feu de stop, une fonction de feu de recul, une fonction de feu de route, une fonction de feu de croisement, ou une fonction de feu antibrouillard.

La glace GL est solidarisée fixement (par exemple par soudage (éventuellement par vibrations) ou collage) et de façon étanche à la partie avant du boîtier BB. Elle peut être réalisée en matière plastique (ou synthétique) transparente ou bien en verre, et peut être éventuellement colorée au moins en partie, par exemple en rouge ou en orange.

La (chaque) source de photons participant à la fonction photométrique précitée (assurée par le bloc optique BO) peut, par exemple, être installée sur une carte électronique qui est logée dans l'espace interne du bloc optique BO. Cette carte électronique peut, par exemple, être une carte à circuits imprimés de type PCB (« Printed Circuit Board »).

Par exemple, la (chaque) source de photons peut comporter au moins une diode électroluminescente (ou LED). En variante, la (chaque) source de photons peut comporter au moins une diode laser ou un laser à gaz ou encore une lampe (ou ampoule).

Le réflecteur RP est chargé de réfléchir des photons, issus de la (chaque) source de photons, en direction d'une partie de la glace GL, éventuellement via au moins un élément optique, comme par exemple une lentille ou un diffuseur. Il est par exemple réalisé par moulage d'une matière plastique.

Le masque M comprend une partie avant située au voisinage de la glace GL et définissant au moins en partie une zone de sortie pour les photons réfléchis par le réflecteur RP. Il peut aussi, éventuellement, participer à un effet de style de son bloc optique BO.

De plus, et comme cela apparaît mieux sur les figures 1 et 3 à 5, ce masque M comprend au moins une partie arrière P1j qui est opposée à la glace GL et qui comporte un plot (ou fût) Plj d'indexage de position. Ce dernier (Plj) est muni d'un trou fileté qui coopère avec une vis Vj traversant un trou correspondant défini dans une paroi arrière PB du boîtier BB (voir figure 3), et d'au moins une ailette d'indexage Aj qui est définie suivant une direction choisie (ici du véhicule), comme par exemple la direction transversale Y ou la direction verticale Z.

De son côté, le réflecteur RP comprend aussi au moins une partie arrière P2j qui est interposée entre la paroi arrière PB du boîtier BB et la partie arrière P1j correspondante du masque M (voir figure 3) et qui est munie d'une ouverture Oj présentant une forme homologue à la forme du plot (ou fût) Plj correspondant. Comme cela apparaît mieux sur les figures 1 et 3 à 5, cette ouverture Oj est traversée par une partie d'extrémité libre de ce plot Plj correspondant afin que le réflecteur RP soit indexé en position par rapport au masque M suivant la direction choisie (ici Z ou Y) de chaque ailette d'indexage Aj de ce plot Plj tout en l'immobilisant par rapport à la paroi arrière PB du boîtier BB grâce à la vis Vj correspondante qui est vissée dans le trou fileté de ce plot Plj (voir figures 2 et 3).

On comprendra que le logement de la partie d'extrémité libre d'un plot Plj (avec chaque ailette d'indexage Aj orientée suivant une direction choisie Z ou Y) dans l'ouverture Oj correspondante du réflecteur RP permet d'indexer en position ce réflecteur RP par rapport au masque M suivant cette direction choisie Z ou Y. Dans le même temps, la partie arrière P2j du réflecteur RP, qui contient cette ouverture Oj, est interposée entre la paroi arrière PB du boîtier BB et la partie arrière P1j du masque M qui contient ce plot Plj, et donc le vissage de la vis Vj (qui traverse un trou de la paroi arrière PB du boîtier BB) dans le trou fileté de ce plot Plj assure l'immobilisation de cette partie arrière P2j du réflecteur RP par rapport à la paroi arrière PB du boîtier BB.

Le positionnement et l'iso-statisme du réflecteur RP suivant au moins une direction se font donc naturellement par rapport au boîtier BB par le biais du masque M, sans qu'il faille prévoir des moyens de fixation dédiés du réflecteur RP sur ce boîtier BB.

Dans l'exemple illustré non limitativement sur les figures 1 à 5, le masque M comprend deux première P11 (j = 1) et seconde P12 (j = 2) parties arrière opposées à la glace GL, et le réflecteur RP comprend deux première P21 (j = 1) et seconde P22 (j = 2) parties arrière interposées entre la paroi arrière PB du boîtier BB et respectivement les première P11 et seconde P12 parties arrière du masque M.

Comme illustré sur les figures 1, 3 et 4, la première partie arrière P11 du masque M comprend un premier plot PI1 muni d'au moins une ailette d'indexage A1 définie suivant une première direction (ici la direction verticale Z). Comme illustré sur les figures 1 et 5, la seconde partie arrière P12 du masque M comprend un second plot PI2 muni d'au moins une ailette d'indexage A2 définie suivant une seconde direction (ici la direction transversale Y) qui est perpendiculaire à la première direction (ici Z).

Comme illustré sur les figures 1, 3 et 4, la première partie arrière P21 du réflecteur RP comprend une première ouverture O1 qui présente une première forme homologue à la première forme du premier plot PI1 et qui est traversée par la partie d'extrémité de ce premier plot PI1 afin que le réflecteur RP soit indexé en position par rapport au masque M suivant la première direction (ici Z), tout en l'immobilisant par rapport à la paroi arrière PB du boîtier BB grâce à la première vis V1 vissée dans le trou fileté du premier plot Pl1. Comme illustré sur les figures 1 et 5, la seconde partie arrière P22 du réflecteur RP comprend une seconde ouverture 02 qui présente une seconde forme homologue à la seconde forme du second plot PI2 et qui est traversée par la partie d'extrémité de ce second plot PI2 afin que le réflecteur RP soit indexé en position par rapport au masque M suivant la seconde direction (ici Y), tout en l'immobilisant par rapport à la paroi arrière PB du boîtier BB grâce à la seconde vis V2 vissée dans le trou fileté du second plot Pl2.

Grâce à ce mode de réalisation illustré, le positionnement et l'iso-statisme du réflecteur RP suivant les deux directions Z et Y se font naturellement par rapport au boîtier BB par le biais du masque M, sans qu'il faille prévoir des moyens de fixation dédiés du réflecteur sur ce boîtier BB.

Par exemple, et comme illustré non limitativement sur les figures 1, 4 et 5, chaque plot Plj peut être muni sur sa périphérie, en deux endroits opposés, de deux ailettes d'indexage Aj qui sont définies dans un même plan parallèle à la direction choisie (ici Z ou Y). Lorsque le plot Plj est de forme générale cylindrique circulaire, ses deux ailettes d'indexage Aj sont définies respectivement en deux endroits de sa périphérie qui sont diamétralement opposés, et s'étendent radialement selon des sens opposés depuis cette périphérie. Cette option permet d'améliorer le positionnement et l'iso-statisme du réflecteur RP suivant la direction (Z ou Y) concernée. Mais dans une variante de réalisation non illustrée chaque plot Plj pourrait n'être muni sur sa périphérie que d'une seule ailette d'indexage Aj, en un seul endroit.

Egalement par exemple, et comme illustré non limitativement sur les figures 1 et 3 à 5, le réflecteur RP peut comprendre une face arrière FR orientée vers la paroi arrière PB du boîtier BB et munie d'au moins deux protubérances PRj à proximité de chaque ouverture Oj. Ces protubérances PRj sont agencées de manière à contacter cette paroi arrière PB du boîtier BB en positionnant le réflecteur RP par rapport à la paroi arrière PB du boîtier BB suivant une autre (troisième) direction choisie (ici la direction longitudinale X) qui est perpendiculaire à chaque direction choisie (ici Z ou Y) d'une ailette d'indexage Aj.

On comprendra en effet que lorsque les protubérances PRj d'une partie arrière P2j du réflecteur RP sont au contact de la paroi arrière PB du boîtier BB, cela signifie que cette partie arrière P2j est correctement positionnée suivant la troisième direction (ici X).

On notera que dans l'exemple illustré non limitativement sur les figures 1 et 3 à 5, la face arrière FR du réflecteur RP est munie autour de chaque ouverture Oj de quatre protubérances PRj qui présentent des orientations différant deux à deux de 90°. Mais laface arrière FR du réflecteur RP pourrait être munie autour de chaque ouverture Oj de moins de quatre protubérances PRj, comme par exemple deux (présentant des orientations différant de 180°) ou bien trois (présentant des orientations différant deux à deux de 120°).

L'invention offre plusieurs avantages, parmi lesquels :
- elle permet de garantir le positionnement et l'iso-statisme du réflecteur suivant au moins une direction,
- elle permet de simplifier l'assemblage du bloc optique,
- elle peut permettre de respecter le style choisi pour le bloc optique,
- elle permet de valoriser la signature lumineuse.

## Revendications

1. Bloc optique (BO) comprenant un boîtier (BB) délimitant un espace interne logeant au moins une source de photons associée à un réflecteur (RP) et à un masque (M) participant à au moins une fonction photométrique, et une glace (GL) solidarisée fixement à une partie avant dudit boîtier (BB), **caractérisé en ce que** ledit masque (M) comprend une partie arrière (P1j) opposée à ladite glace (GL) et comportant un plot (Plj) muni d'un trou fileté coopérant avec une vis (Vj) traversant un trou correspondant défini dans une paroi arrière (PB) dudit boîtier (BB), et d'au moins une ailette d'indexage (Aj) définie suivant une direction choisie, et **en ce que** ledit réflecteur (RP) comprend une partie arrière (P2j) interposée entre ladite paroi arrière (PB) du boîtier (BB) et ladite partie arrière (P1j) du masque (M) et munie d'une ouverture (Oj) présentant une forme homologue à une forme dudit plot (Plj) et traversée par une partie d'extrémité de ce dernier (Plj) afin que ledit réflecteur (RP) soit indexé en position par rapport audit masque (M) suivant ladite direction choisie tout en l'immobilisant par rapport à ladite paroi arrière (PB) du boîtier (BB).

2. Bloc optique selon la revendication 1, **caractérisé en ce que** ledit masque (M) comprend deux parties arrière (P1j) opposées à ladite glace (GL) et comportant respectivement deux plots (Plj) munis d'ailettes d'indexage (Aj) définies respectivement suivant deux directions perpendiculaires entre elles, et **en ce que** ledit réflecteur (RP) comprend deux parties arrière (P2j) interposées entre ladite paroi arrière (PB) du boîtier (BB) et respectivement lesdites deux parties arrière (P1j) du masque (M) et munies respectivement d'ouvertures (Oj) présentant des formes homologues aux formes respectives desdits deux plots (Plj) et traversées respectivement par des parties d'extrémité de ces derniers (Plj) afin que ledit réflecteur (RP) soit indexé en position par rapport audit masque (M) suivant respectivement lesdites deux directions tout en l'immobilisant par rapport à ladite paroi arrière (PB) du boîtier (BB).

3. Bloc optique selon la revendication 1 ou 2, **caractérisé en ce que** chaque plot (Plj) est muni sur sa périphérie, en deux endroits opposés, de deux ailettes d'indexage (Aj) définies dans un même plan parallèle à ladite direction choisie.

4. Bloc optique selon l'une des revendications 1 à 3, **caractérisé en ce que** ledit réflecteur (RP) comprend une face arrière (FR) orientée vers ladite paroi arrière (PB) du boîtier (BB) et munie, à proximité de chaque ouverture (Oj), d'au moins deux protubérances (PRj) contactant ladite paroi arrière (PB) du boîtier (BB) en positionnant ledit réflecteur (RP) par rapport à ladite paroi arrière (PB) du boîtier (BB) suivant une autre direction choisie perpendiculaire à chaque direction choisie d'une ailette d'indexage (Aj).

5. Bloc optique selon la revendication 4, **caractérisé en ce que** ladite face arrière (FR) du réflecteur (RP) est munie autour de chaque ouverture (Oj) de quatre protubérances (PRj) présentant des orientations différant deux à deux de 90°.

6. Bloc optique selon l'une des revendications 1 à 5, **caractérisé en ce qu'**il constitue un feu arrière d'un véhicule.

7. Bloc optique selon l'une des revendications 1 à 5, **caractérisé en ce que** ladite fonction photométrique est choisie parmi une fonction de feu de position, une fonction de feu de jour, une fonction d'indicateur de changement de direction, une fonction feu de stop, une fonction de feu de recul, une fonction de feu de route, une fonction de feu de croisement et une fonction de feu antibrouillard.

8. Bloc optique selon l'une des revendications 1 à 7, **caractérisé en ce que** ladite source de photons comprend au moins une diode électroluminescente.

9. Véhicule, **caractérisé en ce qu'**il comprend au moins un bloc optique (BO) selon l'une des revendications précédentes.

10. Véhicule selon la revendication 9, **caractérisé en ce qu'**il est de type automobile.

## Patentansprüche

1. Optischer Block (BO) mit einem Gehäuse (BB), das einen Innenraum begrenzt, in dem mindestens eine Photonenquelle untergebracht ist, die mit einem Reflektor (RP) und einer Maske (M) verbunden ist, die an mindestens einer photometrischen Funktion beteiligt ist, und mit einem Glas (GL), das fest mit einem vorderen Teil des Gehäuses (BB) verbunden ist, **dadurch gekennzeichnet, dass** die Maske (M) einen hinteren Teil (P1j) umfasst, der der Scheibe (GL) gegenüberliegt und einen Klotz (Plj) aufweist, der mit einem Gewindeloch versehen ist, das mit einer Schraube (Vj) zusammenwirkt, die durch ein entsprechendes Loch verläuft, das in einer Rückwand (PB) des Gehäuses (BB) definiert ist, und mindestens einem Indexflügel (Aj), der entlang einer gewählten Richtung definiert ist, und dass der Reflektor (RP) einen hinteren Teil (P2j) umfasst, der zwischen der Rückwand (PB) des Gehäuses (BB) und dem hinteren Teil (P1j) der Maske (M) angeordnet und mit einer Öffnung (Oj) versehen ist, die eine Form aufweist, die einer Form des Stifts (Plj) aufweist und von einem Endabschnitt des letzteren (Plj) durchquert wird, damit der Reflektor (RP) in Bezug auf die Maske (M) in der Position entlang der gewählten Richtung indexiert wird, während er ihn in Bezug auf die Rückwand (PB) des Gehäuses (BB) festhält.

2. Optischer Block nach Anspruch 1, **dadurch gekennzeichnet, dass** die Maske (M) zwei hintere Teile (P1j) umfasst, die dem Glas (GL) gegenüberliegen und jeweils zwei Klötze (Plj) aufweisen, die mit Indexierungsflügeln (Aj) versehen sind, die jeweils in zwei zueinander senkrechten Richtungen definiert sind, und dass der Reflektor (RP) zwei hintere Teile (P2j) umfasst, die zwischen der Rückwand (PB) des Gehäuses (BB) und jeweils den beiden hinteren Teilen (P1j) der Maske (M) angeordnet und jeweils mit Öffnungen (Oj) versehen sind, die Formen aufweisen, die homolog zu den jeweiligen Formen der genannten zwei Klötzen (Plj) versehen sind und jeweils von Endabschnitten dieser letzteren (Plj) durchquert werden, damit der Reflektor (RP) in Bezug auf die Maske (M) jeweils in den beiden Richtungen positionsindiziert wird, während er ihn in Bezug auf die Rückwand (PB) des Gehäuses (BB) festhält.

3. Optischer Block nach Anspruch 1 oder 2, **dadurch gekennzeichnet, dass** jeder Klotz (Plj) auf seinem Umfang an zwei gegenüberliegenden Stellen mit zwei Indexierungsflügeln (Aj) versehen ist, die in einer gleichen Ebene parallel zu der gewählten Richtung definiert sind.

4. Optischer Block nach einem der Ansprüche 1 bis 3, **dadurch gekennzeichnet, dass** der Reflektor (RP) eine Rückseite (FR) umfasst, die zur Rückwand (PB) des Gehäuses (BB) hin ausgerichtet ist und in der Nähe jeder Öffnung (Oj) versehen ist, mit mindestens zwei Vorsprüngen (PRj), die die Rückwand (PB) des Gehäuses (BB) berühren, indem sie den Reflektor (RP) in Bezug auf die Rückwand (PB) des Gehäuses (BB) in einer anderen gewählten Richtung senkrecht zu jeder gewählten Richtung eines Indexflügels (Aj) positionieren.

5. Optischer Block nach Anspruch 4, **dadurch gekennzeichnet, dass** die Rückseite (FR) des Reflektors (RP) um jede Öffnung (Oj) herum mit vier Vorsprüngen (PRj) versehen ist, deren Orientierungen sich paarweise um 90° unterscheiden.

6. Optische Einheit nach einem der Ansprüche 1 bis 5, **dadurch gekennzeichnet, dass** sie eine Rückleuchte eines Fahrzeugs bildet.

7. Optische Einheit nach einem der Ansprüche 1 bis 5, **dadurch gekennzeichnet, dass** die photometrische Funktion ausgewählt ist aus einer Positionslichtfunktion, einer Tagfahrlichtfunktion, einer Fahrtrichtungsanzeigerfunktion, einer Bremslichtfunktion, einer Rückfahrlichtfunktion, einer Fernlichtfunktion, einer Abblendlichtfunktion und einer Nebelleuchtfunktion.

8. Optische Einheit nach einem der Ansprüche 1 bis 7, **dadurch gekennzeichnet, dass** die Photonenquelle mindestens eine lichtemittierende Diode umfasst.

9. Fahrzeug, **dadurch gekennzeichnet, dass** es mindestens eine optische Einheit (BO) nach einem der vorhergehenden Ansprüche umfasst.

10. Fahrzeug nach Anspruch 9, **dadurch gekennzeichnet, dass** es vom Typ Automobil ist.

## Claims

1. Optical block (BO) comprising a housing (BB) delimiting an internal space housing at least one photon source associated with a reflector (RP) and with a mask (M) participating in at least one photometric function, and a lens (GL) fixedly attached to a front part of said housing (BB) **characterized in that** said mask (M) comprises a rear portion (P1j) opposite said lens (GL) and including a stud (Plj) provided with a threaded hole cooperating with a screw (Vj) passing through a corresponding hole defined in a rear wall (PB) of said housing (BB) and at least one indexing fin (Aj) defined along a selected direction and **in that** said reflector (RP) comprises a rear portion (P2j) interposed between said rear wall (PB) of the casing (BB) and said rear portion (P1j) of the mask (M) and provided with an opening (Oj) having a shape homologous to a shape of said pad (Plj) and traversed by an end portion thereof (Plj) so that said reflector (RP) is indexed in position with respect to said mask (M) along said selected direction while immobilizing it with respect to said rear wall (PB) of the housing (BB).

2. Optical block according to claim 1, **characterized in that** said mask (M) comprises two rear parts (P1j) opposite said lens (GL) and comprising respectively two studs (Plj) provided with indexing fins (Aj) defined respectively along two mutually perpendicular directions, and **in that** said reflector (RP) comprises two rear portions (P2j) interposed between said rear wall (PB) of the casing (BB) and said two rear portions (P1j) of the mask (M) and respectively provided with openings (Oj) having shapes homologous to the respective shapes of said two studs (Plj) and traversed respectively by end portions of the latter (Plj) so that the said reflector (RP) is indexed in position with respect to the said mask (M) in the said two directions respectively while immobilizing it with respect to the said rear wall (PB) of the housing (BB).

3. Optical block according to claim 1 or 2, **characterized in that** each pad (Plj) is provided on its periphery, at two opposite locations, with two indexing fins (Aj) defined in the same plane parallel to said chosen direction.

4. Optical block according to one of claims 1 to 3, **characterized in that** said reflector (RP) comprises a rear face (FR) oriented towards said rear wall (PB) of the housing (BB) and provided, in the vicinity of each opening (Oj) at least two protrusions (PRj) contacting said rear wall (PB) of the housing (BB) by positioning said reflector (RP) with respect to said rear wall (PB) of the housing (BB) along another selected direction perpendicular to each selected direction of an indexing fin (Aj).

5. Optical block according to claim 4, **characterized in that** said rear face (FR) of the reflector (RP) is provided around each aperture (Oj) with four protrusions (PRj) having orientations differing two by two by 90°.

6. Optical block according to one of claims 1 to 5, **characterized in that** it constitutes a rear light of a vehicle.

7. An optical unit according to one of claims 1 to 5, **characterized in that** said photometric function is selected from a position light function, a daytime running light function, a turn signal function, a stop light function, a reversing light function, a high beam function, a low beam function and a fog light function.

8. The optical unit according to any of claims 1 to 7, **characterized in that** said photon source comprises at least one light emitting diode.

9. Vehicle, **characterized in that** it comprises at least one optical block (BO) according to one of the preceding claims.

10. Vehicle according to claim 9, **characterized in that** it is of the automobile type.
